# EUROPÄISCHE PATENTSCHRIFT

(11) **EP 3 186 161 B1**
(45) Veröffentlichungstag und Bekanntmachung des Hinweises auf die Patenterteilung: **06.06.2018**
(21) Anmeldenummer: 15759701.4
(22) Anmeldetag: 26.08.2015
(51) Int. Cl.: B65D 71/72, B65D 5/50

(54) **AUS EINEM ZUSCHNITT AUFGERICHTETES BEHÄLTNIS**
CONTAINER ERECTED FROM A BLANK
RÉCIPIENT REDRESSÉ À PARTIR D'UNE DÉCOUPE

(30) Priorität: 27.08.2014 WO PCT/EP2014/002333
(43) Veröffentlichungstag der Anmeldung: 05.07.2017
(73) Patentinhaber: SCHELLING AG, 5102 Rupperswil (CH)
(72) Erfinder: SCHWAGER, Ulrich, 79790 Küssaberg (DE); MESSINA, Sandra, 5503 Schafisheim (CH)
(74) Vertreter: Schaad, Balass, Menzl & Partner AG
(86) Internationale Anmeldenummer: PCT/EP2015/069528
(87) Internationale Veröffentlichungsnummer: WO 2016/030415

(56) Entgegenhaltungen:
- DE-A1-102005 008 234
- DE-U1-202011 002 166

## Beschreibung

Die vorliegende Erfindung betrifft ein Behältnis, insbesondere ein Präsentations- oder Transportbehältnis für Rundbecher oder ähnliche Gegenstände, sowie einen Zuschnitt für ein solches Behältnis.

Ähnliche Zuschnitte und Behältnisse sind aus dem Stand der Technik bekannt:
In DE 10 2011 011 408 A1 ist ein Zuschnitt für eine Aufrichtverpackung beschrieben, die eine Bodenplatte, integral damit verbundene Längs- und Stirnseitenwände, sowie Halterelemente in Form von zwei über Faltlinien mit den Längsseitenwänden verbundenen Lochplatten aufweist. Die Lochplatten weisen Ausnehmungen zur Aufnahme von Rundbechern oder ähnlichen Gegenständen auf, und die Bodenplatte weist schräg darunter angeordnete Vorsprünge auf. Das Zuschnittmaterial aus den Ausnehmungen in den Lochplatten dient als Stützelemente, die über eine Faltlinie mit der Lochplatte verbunden sind und eine weitere Faltlinie aufweisen. Diese Stützelemente verbinden die Lochplatten mit der Bodenplatte und halten sie voneinander beabstandet.

Ein sehr ähnliches Behältnis ist in DE 20 2013 011 020 U1 offenbart. Dieses Behältnis unterscheidet sich von dem in DE 10 2011 011 408 A1 gezeigten hauptsächlich dadurch, dass die beiden Lochplatten der Halterelemente unterschiedlich gross sind. So fasst eine der Lochplatten 1.5 Reihen von Bechern, während die andere Lochplatte 2.5 Reihen von Bechern fasst.

DE 20 2008 007 996 U1 offenbart einen Zuschnitt, der insbesondere für die Verpackung von Backwaren geeignet sein soll. Dieser Zuschnitt weist eine Bodenplatte mit daran angelenkten Seitenfeldern auf, die im aufgerichteten Zustand die Seitenwände des Behältnisses bilden. An wenigstens zwei Seitenfelder ist zudem ein Stützfeld angelenkt, das im aufgerichteten Zustand eine nach unten vorstehende Stapelecke bildet.

Stapelecken sind überdies auch aus DE 10 2011 011 408 A1 und DE 20 2013 011 020 U1 bekannt.

DE 20 2012 007 075 U1 offenbart ein Behältnis zur Aufnahme von konisch zulaufenden Rundbechern, umfassend ein Halterelement in Form einer Lochplatte, die über Faltlinien integral mit Längs- und Stirnseitenwänden verbunden ist, welche wiederum über weitere Faltlinien mit Bodenelementen verbunden sind. Das Zuschnittmaterial der Ausnehmungen in der Lochplatte ist zumindest teilweise über Rilllinien an diese angelenkt und weist eine weitere Rilllinie auf, so dass jeweils ein Stützelement und ein Bodenelement vorhanden sind.

DE 20 2012 007 075 U1 beschreibt ebenfalls ein Behältnis zur Aufnahme von Rundbechern mit einer Bodenplatte, wobei die Bodenplatte wenigstens zweiteilig ausgestaltet ist und zwischen den Bodenplattenelementen ein Arretierungssteg für die aufzunehmenden Gegenstände beiderseitig über Stützelemente angelenkt ist.

DE 20 2011 100 235 U1 offenbart ein trapezförmiges Präsentations- oder Transportbehältnis mit einer Bodenebene und einer darüber angeordneten Lochplatte zur Aufnahme von Rundbechern. Integral mit der Lochplatte über eine Faltlinie verbunden sind Längs- und Stirnseitenwände. Die Längsseitenwände wiederum sind über eine Faltlinie mit je einer Lasche verbunden, die in die Bodenebene hineinragt und einen Teil der Bodenplatte des Behältnisses bildet. Ein weiterer Teil der Bodenplatte wird durch Stützfüsse gebildet, die aus einem Teil des aus der Lochplatte ausgestanzten Zuschnittmaterials gebildet sind und ebenfalls in die Bodenebene hineinragen.

Dadurch können die von den Längsseitenwänden abstehenden Laschen gekürzt und somit Material gespart werden.
DE 10 2005 008 234 offenbart eine Mehrlochsteige für Behältnisse wie z.B. Joghurtbecher. Die Mehrlochsteige wird aus einem flächigen Zuschnitt z. B. aus Wellpappe aufgefaltet, der einen Boden und einen aus der Zuschnittebene angehobenen Oberteil aufweist. Öffnungen im Oberteil werden durch Einschnitte in den Zuschnitt geschaffen, die es ermöglichen, dass längliche Halterelemente, die über Faltlinien mit dem Boden verbunden sind, aus der Bodenebene herausgehoben werden können.

DE 102 34 394 offenbart eine Bechersteige aus faltbarem Material mit einer Bodenplatte und aus der Bodenplatte ausgestanzten, parallel darüber angeordneten Lochplattenfeldern. Diese Lochplattenfelder können durch Verbindungslaschen gleichzeitig miteinander und gemeinsam mit der Bodenplatte verbunden werden. Die Bechersteige kann zusätzlich versteifte Stapelecken aufweisen.
DE 34 23 091 offenbart einen Zuschnitt für eine Steige sowie eine daraus hergestellte Steige. Der Zuschnitt ist einstückig und im Wesentlichen rechteckig und weist eine rechteckige Bodenplatte, vier Seitenwandfelder sowie eine Lochplatte auf. Die Lochplattenfelder sind aus dem Material der Bodenplatte ausgestanzt und über Faltlinien mit dieser verbunden. Der Zuschnitt soll besonders materialsparend sein und die Steige besonders verwindungssteif.

DE 20 2011 002 166 offenbart eine die Merkmale des Oberbegriffs des Anspruchs 1 umfassende Bechersteige mit einem Boden, Seitenwänden und einer zum Boden parallelen Deckwand mit freigestanzten Aufnahmeöffnungen, sowie einen zugehörigen Zuschnitt. Der Zuschnitt ist einteilig und sein Mittelteil ist über Stege als Boden klappbar. Durch diese Ausgestaltung soll eine Erhöhung der strukturellen Steifigkeit bei geringem Materialverbrauch erzielt werden.

Nachteile der aus dem Stand der Technik bekannten Behältnisse und Zuschnitte sind insbesondere die mangelnde Stabilität und der hohe Materialbedarf.

Es ist daher eine Aufgabe der vorliegenden Erfindung, ein Behältnis und einen entsprechenden Zuschnitt zur Verfügung zu stellen, das sich durch eine hohe Stabilität bei einem geringen Materialbedarf auszeichnet.

Diese Aufgabe wird gelöst durch das Behältnis gemäss Anspruch 1 und den Zuschnitt gemäss Anspruch 13. Bevorzugte Ausführungsformen sind Gegenstand der abhängigen Ansprüche.
Die vorliegende Erfindung betrifft ein Behältnis aus einem einzigen ebenen Zuschnitt, umfassend eine eine Bodenebene definierende, zumindest im Wesentlichen rechteckige Bodenplatte mit mindestens zwei Bodenplattenabschnitten und in einer zumindest im Wesentlichen parallel zur Bodenebene verlaufenden, oberhalb der Bodenebene liegenden Halterebene angeordnete Halterelemente. Integral an der Bodenplatte angeordnet sind Randelemente, die von randseitigen Bodenfaltlinien abstehen und aufgerichtete Längs- und Stirnseitenwände bilden. Die Seitenwände können jeweils aus einem einzigen Stück bestehen oder können auch aus mehreren Stücken zusammengefügt werden, sind aber immer integral mit der Bodenplatte verbunden. Die in der Halterebene angeordneten Halterelemente bilden Ausnehmungen zur Aufnahme von Gegenständen.
Daneben weist das Behältnis wenigstens einen zwischen den Bodenplattenabschnitten wenigstens annähernd parallel zu den Längsseitenwänden verlaufenden, von der Bodenplatte aufgerichteten Steg mit von der Bodenplatte abstehenden Stegseitenwänden auf. Vom Steg in Richtung zu den Längsseitenwänden oder der Längsmitte des Behältnisses hin stehen erste Halterelemente ab. Und von den Längsseitenwänden in Richtung zur Längsmitte des Behältnisses hin stehen zweite Halterelemente ab.
Im Rahmen dieser Anmeldung bedeutet der Ausdruck "in Richtung zur Längsmitte" oder "in Richtung zu einer Längsseitenwand", dass ein bestimmtes Element in diese Richtung zeigt, aber nicht unbedingt bis zur Längsmitte bzw. zur Längsseitenwand reichen muss.
Beim erfindungsgemässen Behältnis weist die Bodenplatte Aussparungen auf, welche sich in die Stegseitenwände fortsetzen. Die ersten Halterelemente sind aus dem vorzugsweise kompletten Zuschnittmaterial dieser Aussparungen gebildet sowie mit der Bodenplatte über eine Bodenfaltlinie und eine Stegfaltlinie integral verbunden. Dabei bildet ein Abschnitt zwischen der Bodenfaltlinie und der Stegfaltlinie mindestens einen Teil einer Stegseitenwand. Beim erfindungsgemässen Behältnis weist der Steg einen zwischen den Stegseitenwänden angeordneten, flächigen Stegrücken auf. Der Stegrücken liegt in der Halterebene und erstreckt sich in der Längsrichtung L wenigstens annähernd über die gesamte Länge des Behältnisses ununterbrochen.
Das erfindungsgemässe Behältnis eignet sich insbesondere als Präsentations-, Transport- und/oder Lagerbehältnis. Dabei befinden sich die zu präsentierenden, zu transportierenden und/oder zu lagernden Gegenstände in den durch die Halterelemente gebildeten Ausnehmungen und stehen oder liegen auf der Bodenplatte.
Dadurch, dass die Halterelemente aus dem Zuschnittmaterial der Aussparungen der Bodenplatte und Stegseitenwände gebildet sind, ist eine deutliche Materialeinsparung möglich. Insbesondere wird durch diese Ausgestaltung die Menge an Abfallmaterial, das beim Anbringen der Aussparungen in den sonst üblichen Lochplatten angefallen wäre, massiv gesenkt oder sogar ganz vermieden.
Zudem kann auch die Grösse des Zuschnitts, der für ein Behältnis bestimmter Grösse notwendig ist, im Vergleich zum Stand der Technik signifikant verringert werden, was eine deutliche Platzeinsparung bei der Produktion bedeutet.
Damit sind weiter Einsparungen in der Produktion, in der Logistik und in der Weiterverarbeitung verbunden. Durch Energieeinsparung werden Resourcen geschont und der CO₂ Ausstoss sowie der Wasserverbrauch ist minimiert.

Durch den flächigen Stegrücken, der sich ununterbrochen wenigstens annähernd über die gesamte Länge des Behältnisses erstreckt, konnte die Stabilität und insbesondere die Verwindungssteifigkeit wesentlich verbessert werden. Dadurch eignet sich das erfindungsgemässe Behältnis besonders gut für das maschinelle Aufrichten und Befüllen, und bietet einen besonders guten Schutz für darin enthaltene Gegenstände während Transport und Lagerung. Zudem ist der Steg besonders vorteilhaft, wenn mehr als zwei Reihen von Gegenständen im Behältnis angeordnet werden sollen.

Vorzugsweise erstreckt sich der Stegrücken ununterbrochen über die gesamte Länge des Behältnisses.

Vorzugsweise weisen die Stegseitenwände mehrere Abschnitte auf, die in der Längsrichtung des Behältnisses gesehen jeweils zwischen zwei benachbarten ersten Halterelementen angeordnet sind. Dadurch liegen die Stegseitenwandabschnitte nicht unterhalb der ersten Halterelemente, sondern erhöhen zwischen diesen - und im befüllten Zustand somit auf der Höhe der enthaltenen Gegenstände - die Stabilität des Behältnisses noch weiter.

Vorzugsweise erstreckt sich wenigstens einer der Bodenplattenabschnitte in der Längsrichtung ununterbrochen über die gesamte Länge des erfindungsgemässen Behältnisses. Dies erhöht die Verwindungssteifigkeit zusätzlich.

Vorzugsweise liegt jedes erste Halterelement in einem Überlappungsbereich an einem ihm zugewandten anderen ersten Halterelement oder an einem ihm zugewandten zweiten Halterelement an. Besonders bevorzugt sind die Halterelemente im Überlappungsbereich fest miteinander verbunden, beispielsweise durch Kleben oder Heften. Es sind auch andere kraft-, reib- oder stoffschlüssige Verbindungen möglich, wie beispielsweise stecken, nieten, Hochfrequenz-Verbindungen etc. Dadurch wird die Stabilität des erfindungsgemässen Behältnisses verbessert und insbesondere die Verwindungssteifigkeit weiter erhöht.
Vorzugsweise sind die Halterelemente im Überlappungsbereich durch Kleben an Klebestellen miteinander verbunden. Dies erlaubt eine rasche und sichere Verbindung, die auch maschinell bewerkstelligt werden kann. Besonders bevorzugt weist die Bodenplatte unterhalb der Klebestellen Durchbrüche auf. Diese Durchbrüche vereinfachen, nach dem Auftragen von Klebstoff, das Festpressen der Halterelemente. Dazu kann durch die Durchbrüche ein Stempel eingeführt und an die Unterseite der betreffenden Halterelemente angelegt werden, um zum Festpressen einen Gegendruck auszuüben.

Vorzugsweise ist wenigstens ein weiteres Halterelement mit einer Stirnseitenwand verbunden. Eine solche Verbindung von stirnseitig angeordneten Halterelementen mit der angrenzenden Stirnseitenwand führt zu einer weiteren Erhöhung der Steifigkeit des erfindungsgemässen Behältnisses. Weiter erfindungsgemäss weist das Behältnis stirnseitige Halterelemente auf, welche vom Stegrücken aus, in dessen stirnseitigen Endbereich in Richtung zu den Längsseitenwänden hin abstehen und ebenfalls aus dem Zuschnittmaterial von Aussparungen in den Stegseitenwänden gebildet sind. Diese stirnseitigen Halterelemente können optional mit anderen Halterelementen verbunden sein. Auch weisen diese stirnseitigen Halterelemente zweite Befestigungsklappen auf, die mit einer Stirnseitenwand verbunden werden können, beispielsweise durch Kleben. Zusätzlich ist es auch möglich, dass die Stirnseitenwandabschnitte an ihrem oberen Rand weitere Befestigungsklappen aufweisen, die über Faltlinien mit den Stirnseitenwandabschnitten verbunden sind und von oben an die stirnseitigen Halterelemente angelegt werden, vorzugsweise daran befestigt sind. Dies würde die Stabilität noch zusätzlich erhöhen.

Vorzugsweise bilden die Halterelemente wenigstens abschnittweise abgerundete Ausnehmungen zur Aufnahme von Rundbechern. Bei dieser Ausgestaltung eignet sich das erfindungsgemässe Behältnis besonders gut als Präsentations-, Transport-und/oder Lagerbehältnis für Joghurtbecher und ähnliche Gegenstände. Es kann also als sogenanntes "Bechertray" verwendet werden. Zusätzlich ist es möglich, die Ausnehmungen teilweise oder vollständig mit vorstehenden Haltelaschen zu versehen, die beim Einführen eines Rundbechers nach unten klappen und dann eine Klemmfunktion übernehmen.

Vorzugsweise ist zwischen zwei Ausnehmungen sowohl in der Längsrichtung als auch in einer quer dazu verlaufenden Querrichtung mindestens ein Abschnitt eines Halterelementes, insbesondere eines ersten Halterelements, oder einer Stegseitenwand angeordnet. Dadurch befindet sich zwischen jeweils zwei Ausnehmungen in allen vier Hauptrichtungen jeweils ein "Abstandhalter", der verhindert, dass enthaltene Gegenstände von einer Ausnehmung zu einer anderen verrutschen. Dies ist insbesondere dann von Vorteil, wenn das erfindungsgemässe Behältnis sowohl für den Transport als auch für die Präsentation verwendet werden soll, wo nebst dem Schutz vor Beschädigung auch der optische Aspekt eine wichtige Rolle spielt. Vorzugsweise ist jede Ausnehmung jeweils für einen einzelnen Gegenstand bestimmt.

Vorzugsweise weisen die Längs- und/oder die Stirnseitenwände des erfindungsgemässen Behältnisses zusätzlich nach oben vorstehende Stapelecken auf. Diese Stapelecken dienen der relativen Ausrichtung von zwei Behältnissen beim Aufeinanderstapeln, insbesondere im befüllten Zustand. Zudem definieren sie auch einen festen Abstand von der Bodenebene eines ersten Behältnisses zur Bodenebene eines darauf gestapelten zweiten Behältnisses, so dass, je nach Höhe der Stapelecken, das obere Behältnis auf den enthaltenen Gegenständen aufliegt oder davon beabstandet ist. Bevorzugt weisen die Behältnisse in ihren Bodenecken dem oberen Endbereich der Stapelecken gegengleich geformte Eckausnehmungen auf, sodass die Stapelecken mit diesen Eckausnehmungen formschlüssig in Eingriff gelangen können.

Die Stapelecken haben auch eine weitere Funktion: Beim innerbetrieblichen Transport werden befüllte Behältnisse auf Bändern quer durch den Betrieb transportiert. Dabei geht es teilweise bergauf oder bergab oder auch um Kurven. Bei Behältnissen ohne Stapelecken besteht das Risiko, dass diese unter seitlichen Leitblechen hindurchrutschen könnten. Meist haben die Leitbleche einen Abstand von 20 bis 25 mm. Die Stapelecken verhindern ein solches Durchrutschen unter die Leitbleche und führen die Behältnisse auf den Förderstrecken.

Vorzugsweise weisen die Längs- und/oder die Stirnseitenwände zusätzlich relativ zur Bodenebene nach unten vorstehende Stabilisierungsfortsätze auf. Diese Stabilisierungsfortsätze können alternativ oder zusätzlich zu den Stapelecken vorhanden sein. Sie dienen der relativen Ausrichtung von zwei Behältnissen beim Stapeln eines Behältnisses auf einem mit Gegenständen befüllten unteren Behältnis, indem sie wandseitig den oberen Endbereich von Gegenständen übergreifen.

Vorzugsweise besteht das erfindungsgemässe Behältnis aus einem Zuschnitt aus Karton oder Pappe, insbesondere aus Wellkarton. Auch möglich ist die Verwendung von Kunststofffolien oder Kunststoffplatten, (dickeren) Aluminiumfolien, Stärkefolien, Holzfurnieren etc. Diese Materialien eignen sich besonders gut für eine rasche und kostengünstige Herstellung eines Behältnisses gemäss der vorliegenden Erfindung und verfügen auch über eine ausreichende Stabilität. Zudem lassen sie sich auch leicht bedrucken, was gerade bei einem Präsentationsbehältnis wichtig ist. Es lässt sich durch die Bedruckung der optische Eindruck einer zusätzlichen Innenbedruckung entstehen, was verkaufsfördernder, gewünschter Effekt für die Werbung ist.

Besonders bevorzugt besteht das erfindungsgemässe Behältnis aus einem Zuschnitt aus Wellkarton. In diesem Fall ist es besonders vorteilhaft für die Stabilität und Verarbeitung, wenn die Längsrichtung des Behältnisses der Längsrichtung der Wellen des Wellkartons entspricht.

In einem weiteren Aspekt betrifft die vorliegende Erfindung auch einen Zuschnitt für ein erfindungsgemässes Behältnis, insbesondere gemäss einer der oben beschriebenen bevorzugten Ausführungsformen. Ein solcher Zuschnitt kann beispielsweise durch Ausstanzen oder Ausschneiden oder durch Schneiden mittels Laser oder Wasserstrahl hergestellt werden. Auch andere materialtrennende Verfahren sind anwendbar. All diese Verfahren sind dem Fachmann wohlbekannt.

Zudem weist dieser Zuschnitt vorzugsweise Falt- und/oder Rilllinien auf, die das Aufrichten des vorgängig beschriebenen erfindungsgemässen Behältnisses erlauben.

In einem weiteren Aspekt offenbart die vorliegende Beschreibung auch ein Behältnis und einen Zuschnitt gemäss einer Ausführung, welche keinen Steg aufweist. Dies erlaubt es, aus wenig Material ein sehr stabiles Behältnis zu bilden. Dieses nicht erfindungsgemässe Behältnis besteht ebenfalls aus einem einzigen ebenen Zuschnitt, umfassend eine eine Bodenebene definierende, zumindest im Wesentlichen rechteckige Bodenplatte, integral an der Bodenplatte angeordnete Randelemente, die von randseitigen Bodenfaltlinien abstehen und aufgerichtete Längs- und Stirnseitenwände bilden, und in einer zumindest im Wesentlichen parallel zur Bodenebene verlaufenden, oberhalb der Bodenebene liegenden Halterebene angeordnete Halterelemente, die Ausnehmungen zur Aufnahme von Gegenständen bilden. Die Bodenplatte weist Aussparungen auf, welche sich in die Längsseitenwände fortsetzen. Halterelemente sind aus dem Zuschnittmaterial dieser Aussparungen gebildet sowie mit der Bodenplatte über eine Bodenfaltlinie und eine Halterfaltlinie integral verbunden, wobei ein Abschnitt zwischen der Bodenfaltlinie und der Halterfaltlinie mindestens einen Teil einer Längsseitenwand bildet.
Vorzugsweise liegt bei diesem Behältnis jedes Halterelement in einem Überlappungsbereich an einem ihm zugewandten weiteren Halterelement an und ist im Überlappungsbereich fest mit diesem verbunden.
Vorzugsweise stehen die Halterelemente jeweils paarweise einander zugewandt von den Längsseitenwänden in Richtung zur Längsmitte des Behältnisses hin ab. Besonders bevorzugt befindet sich der Überlappungsbereich im Bereich der Längsmitte des Behältnisses.

Bevorzugt weist das Behältnis gemäss der ersten Ausführungsform wenigstens ein vorzugsweise im Bereich der Längsmitte angeordnetes Stützelement auf. Dieses wenigstens eine Stützelement ist aus dem vorzugsweise kompletten Zuschnittmaterial einer weiteren Aussparung der Bodenplatte gebildet und ist mit der Bodenplatte über eine (Boden-)Faltlinie integral verbunden. Zusätzlich weist das wenigstens eine Stützelement eine Stützfaltlinie auf. Wenigstens eines der Halterelemente ist mit einem Stützelement verbunden und liegt vorzugsweise im Überlappungsbereich auf diesem Stützelement auf. Durch diese Ausgestaltung wird die Stabilität, insbesondere die Verwindungssteifigkeit, des Behältnisses weiter verbessert, ohne dass zusätzliches Material nötig wäre. Das mindestens eine Stützelement dient insbesondere auch als Abstandhalter zwischen der Boden- und der Halterebene. Vorzugsweise weist das Behältnis im Bereich seiner Längsmitte mehrere in Längsrichtung verteilte Stützelemente auf. Die Halterelemente können zudem fest mit einem Stützelement verbunden sein, beispielsweise durch Kleben oder Heften.

Die weitere Aussparung beziehungswiese die weiteren Aussparungen können der Positionierung des Behältnisses, beispielsweise in einer Abfüllanlage oder in einer Transportvorrichtung dienen, indem ein Positionierstift in die Aussparung eingreift oder Positionierstifte in die Aussparungen eingreifen.

Vorzugsweise bilden die Halterelemente wenigstens abschnittweise abgerundete Ausnehmungen zur Aufnahme von Rundbechern.

Vorzugsweise sind die Halterelemente im Überlappungsbereich durch Kleben an Klebestellen miteinander verbunden. Besonders bevorzugt weist die Bodenplatte unterhalb der Klebestellen Durchbrüche auf.

Vorzugsweise sind die Längs- und/oder die Stirnseitenwände an ihrem oberen Rand über eine, vorzugsweise über zwei, Falt-oder Rilllinie(n) mit einer Verstärkungswand verbunden, so dass die Verstärkungswand an einer Aussenseite des Behältnisses, vorzugsweise an der zugeordneten Längsbeziehungsweise Stirnseitenwand, wenigstens annähernd anliegend oder sogar mit dieser beispielsweise über eine Klebung verbunden angeordnet ist. Die Seitenwände bestehen in diesem Fall also aus einer doppelten Materialschicht, was zu einer zusätzlichen Verbesserung der Stabilität führt. Die Verstärkungswände können sich bevorzugt über die volle Länge der zugehörigen Längs- oder Stirnseitenwand erstrecken oder auch nur über einen Teil der Länge.

Vorzugsweise weisen die Längs- und/oder die Stirnseitenwände und/oder, falls vorhanden, die Verstärkungswände zusätzlich nach oben vorstehende Stapelecken aufweisen.
Vorzugsweise weisen die Längs- und/oder die Stirnseitenwände und/oder, falls vorhanden, die Verstärkungswände zusätzlich nach unten vorstehende Stabilisierungsfortsätze auf. Vorzugsweise ist der Abstand zwischen der Bodenebene und der Halterebene kleiner als der Abstand zwischen der Bodenebene und dem oberen Rand der Längsseitenwand, wobei allfällige Stapelecken für die Bestimmung des oberen Randes der Längsseitenwand nicht beachtet werden. Durch diese Ausgestaltung wird die Stabilität der Längsseitenwände, und damit des gesamten Behältnisses, weiter erhöht.
Die Faltlinien, über welche die betreffenden Halterelemente von den Längsseitenwänden abstehen, sind somit von oberen Rand der Längsseitenwände in Richtung zur Bodenebene nach unten versetzt. Dies erhöht die Stabilität der Längsseitenwände im Bereich ihres oberen Randes.
Vorzugsweise besteht das Behältnis aus einem Zuschnitt aus Karton oder Pappe, insbesondere aus Wellkarton, Kunststofffolie, Kunststoffplatte, Aluminiumfolie, Stärkefolie oder Holzfurnier. Besonders bevorzugt besteht es aus Wellkarton, wobei die Längsrichtung des Behältnisses vorzugsweise der Längsrichtung der Wellen des Wellkartons entspricht.

Die vorliegende Erfindung wird anhand der in der Zeichnung gezeigten, rein schematischen Beispiele weiter veranschaulicht.

Es zeigt:
- Fig. 1: einen Zuschnitt für eine Ausführungsform eines erfindungsgemässen Behältnisses;
- Fig. 2: eine perspektivische Darstellung der ersten Variante eines erfindungsgemässen Behältnisses von schräg oben;
- Fig. 3: eine perspektivische Unteransicht des Behältnisses aus Fig. 2;
- Fig. 4: einen Zuschnitt für eine zweite Variante eines erfindungsgemässen Behältnisses;
- Fig. 5: eine perspektivische Darstellung der zweiten Variante eines erfindungsgemässen Behältnisses von schräg oben;
- Fig. 6: eine perspektivische Unteransicht des Behältnisses aus Fig. 5;
- Fig. 7: einen Zuschnitt für ein Beispiel eines nicht erfindungsgemässen Behältnisses;
- Fig. 8: eine perspektivische Darstellung des vorstehend erwähnten Beispiels von schräg oben auf eine Längsseite hin gesehen;
- Fig. 9: eine perspektivische Darstellung des Behältnisses aus Fig. 8, von schräg oben auf eine Stirnseite hin gesehen; und
- Fig. 10: eine perspektivische Unteransicht des Behältnisses aus Fig. 8 und 9.

In den Figuren sind Faltlinien mit gestrichelten Linien, doppelte Rillenlinien mit gestrichelten Doppellinien und Stanz- beziehungsweise Schneidlinien mit durchgezogenen Linien dargestellt. Wenn ein Element in einer Figur mehrfach vorkommt, ist jeweils mindestens eines davon mit einem Referenzzeichen versehen. Aus Gründen der Übersichtlichkeit sind also nicht immer alle vorhandenen Elemente angeschrieben.

Figur 1 zeigt einen Zuschnitt 10 für eine erste Variante eines erfindungsgemässen Behältnisses gemäss der oben beschriebenen ersten bevorzugten Ausführungsform. Der Zuschnitt 10 besteht vorzugsweise aus Karton, insbesondere aus Wellkarton, dessen Wellenberge und -täler bevorzugt in Längsrichtung L des Behältnisses verlaufen.

Der Zuschnitt 10 umfasst eine im Wesentlichen rechteckige Bodenplatte 12 mit einem ersten Bodenplattenabschnitt 14 und einem in der Längsrichtung L parallel dazu verlaufenden zweiten Bodenplattenabschnitt 16. Die Bodenplattenabschnitte 14, 16 erstrecken sich in der Längsrichtung L ununterbrochen über die gesamte Länge des Zuschnitts 10. Die Bodenplatte 12 ist über längsseitige Bodenfaltlinien 18 und stirnseitige Bodenfaltlinien 20 integral mit Längsseitenwänden 22 und Stirnseitenwänden 24 verbunden, wobei die Stirnseitenwände 24 jeweils einen ersten und einen zweiten Stirnseitenwandabschnitt 26, 28 aufweisen, die voneinander getrennt und mit je einem der Bodenplattenabschnitte 14, 16 verbunden sind.

Über weitere Faltlinien 30 sind die längsseitigen Enden der Längsseitenwände 22 mit je einer ersten Befestigungsklappe 32 integral verbunden. Im gezeigten Ausführungsbeispiel sind diese weiteren Faltlinien 30 gegenüber den stirnseitigen Bodenfaltlinien 20 um die Dicke des verwendeten Materials in Richtung gegen das Innere des Zuschnitts 10 versetzt. Durch Stanzungen oder Schnitte sind im Übrigen diese ersten Befestigungsklappen 32 vom Rest des Zuschnitts 10, also von den Stirnseitenwandabschnitten 26, 28, abgetrennt.

Zwischen den beiden Bodenplattenabschnitten 14, 16 befindet sich ein Steg 34, welcher Stegseitenwände 36 und einen flächigen Stegrücken 38 aufweist, wobei der Stegrücken 38 ununterbrochen entlang der Längsmitte 40 des Zuschnitts 10 verläuft. Die Stegseitenwände 36 sind über Bodenfaltlinien 42 integral mit je einem der beiden Bodenplattenabschnitte 14, 16 - und damit mit der Bodenplatte 12 - verbunden. Der Stegrücken 38 wiederum ist zwischen den Stegseitenwänden 36 angeordnet und mit diesen über Stegfaltlinien 44 integral verbunden.

Vom Stegrücken 38 aus in Richtung zu den Längsseitenwänden 22 hin stehen jeweils paarweise in entgegengesetzter Richtung erste Halterelemente 46 ab. Die Halterelemente 46 sind aus dem Zuschnittmaterial von Aussparungen in den Stegseitenwänden 36 und in der Bodenplatte 12 gebildet und durch Stanzungen oder Schnitte von diesen abgetrennt. Seitlich weisen die ersten Halterelemente 46 abgerundete Abschnitte 48 auf, die im aufgerichteten Zustand abgerundete Ausnehmungen zur Aufnahme von Rundbechern bilden (hier nicht gezeigt). Zusätzlich ist es möglich, an einigen oder allen abgerundeten Abschnitten 48 vorstehende Haltelaschen vorzusehen (hier nicht gezeigt), die im aufgerichteten Zustand eine Klemmfunktion übernehmen. Solche Haltelaschen können ebenfalls aus dem Zuschnittmaterial der Aussparungen in den Stegseitenwänden 36 und in der Bodenplatte 12 gebildet sein.

Vom Stegrücken 38 aus, in dessen stirnseitigen Endbereichen in Richtung zu den Längsseitenwänden 22 hin, stehen weiter jeweils paarweise stirnseitige Halterelemente 50 ab. Diese stirnseitigen Halterelemente 50 sind aus dem Zuschnittmaterial von Aussparungen in den Stegseitenwänden 36 gebildet und weisen an ihrer dem Innern des Zuschnitts 10 zugewandten Seite ebenfalls abgerundete Abschnitte 52 zur Bildung von Ausnehmungen auf.

Mit diesen stirnseitigen Halterelementen 50, und somit mit dem Stegrücken 38, sind integral über Faltlinien 54 zweite Befestigungsklappen 56 verbunden, wobei diese Faltlinien 54 gegenüber den stirnseitigen Bodenfaltlinien 20 um die Wanddicke des verwendeten Materials nach innen versetzt sind.

Die Bodenfaltlinien 42 und die Stegfaltlinien 44 verlaufen parallel und symmetrisch zur Längsmitte 40 und in Richtung zu den Längsseitenwänden 22 hin davon beabstandet, wobei der Abstand von der Längsmitte 40 zu den Stegfaltlinien 44 kleiner ist als zu den Bodenfaltlinien 42. Sowohl Bodenfaltlinien 42 als auch Stegfaltlinien 44 sind von den Aussparungen der ersten Halterelemente 46 unterbrochen.

Im aufgerichteten Zustand bildet der Stegrücken 38 eine durchgehende Fläche von einer Stirnseite zur anderen.

Die Längsseitenwände 22 sind über Halterfaltlinien 58 integral mit zweiten Halterelementen 60 verbunden, die ebenfalls abgerundete, am Zuschnitt 10 gegen aussen offene Abschnitte 62 aufweisen. Diese zweiten Halterelemente 60 sind dazu bestimmt, im aufgerichteten Zustand den ersten Halterelementen 46 zugewandt zu sein. Sie werden beim Aufrichten in Richtung zur Längsmitte 40 hin nach Innen geklappt. Zusätzlich ist es möglich, an einigen oder allen Abschnitten 62 vorstehende Haltelaschen vorzusehen (hier nicht gezeigt), die im aufgerichteten Zustand eine Klemmfunktion übernehmen.

Im gezeigten Ausführungsbeispiel sind die zweiten Halterelemente 60 durch je einen streifenförmigen Teil des Zuschnitts 10 gebildet, der über die Halterfaltlinien 58 mit der zugeordneten Längsseitenwand 28 verbunden ist. Diese streifenförmigen Teile weisen an ihren längsseitigen Enden dritte Befestigungsklappen 64 auf, welche über zugeordnete Faltlinien 66 integral mit den streifenförmigen Teilen verbunden sind. Diese Faltlinien 66 sind gegenüber den stirnseitigen Bodenfaltlinien 20 um die Dicke des verwendeten Materials in der Längsrichtung L gegen aussen versetzt. Die dritten Befestigungsklappen 64 sind von den oben erwähnten ersten Befestigungsklappen 32 der Längsseitenwände 28 durch Stanzungen oder Schnitte getrennt.

Die längs- und stirnseitigen Bodenfaltlinien 18, 20 weisen bei der gezeigten Ausführungsform Unterbrüche, hier faltlose Abschnitte 68 genannt, auf. In diesen Bereichen werden im aufgerichteten Zustand Stabilisierungsfortsätze ausgebildet (siehe Fig. 2 und 3), welche im Zuschnitt 10 durch von den Bodenfaltlinien 18, 20 ausgehende, kreisbogenförmige und in Richtung gegen die Längsmitte 40 gerichtete Stanzlinien 70 definiert sind.

Vom Innenbereich des Zuschnitts 10 wird einzig das Material aus Durchbrüchen 72 entfernt und fällt so als Abfall an. Wie in Zusammenhang mit Figur 2 und 3 weiter unten erklärt, sind diese Durchbrüche 72 hilfreich für das Verkleben der Halterelemente (hier nicht gezeigt). Wird auf diese Durchbrüche 72 verzichtet, fällt vom Innenbereich kein Abfall an.

Die Figuren 2 und 3 zeigen perspektivische schematische Darstellungen der ersten Variante eines erfindungsgemässen Behältnisses 80, wie es aus dem in Figur 1 gezeigten Zuschnitt 10 aufgerichtet werden kann, auf die Oberseite (Figur 2) bzw. auf die Unterseite (Figur 3) hin gesehen.

Das Behältnis 80 weist eine im Wesentlichen rechteckige Bodenplatte 12 auf, welche durch den im Wesentlichen rechteckigen ersten Bodenplattenabschnitt 14 und den parallel dazu verlaufenden, ebenfalls im Wesentlichen rechteckigen zweiten Bodenplattenabschnitt 16 gebildet ist. Die beiden Bodenplattenabschnitte 14, 16 definieren eine Bodenebene B und erstrecken sich in der Längsrichtung L ununterbrochen über die gesamte Länge des Behältnisses 80. Von den Bodenplattenabschnitten 14, 16 steht längsseitig je die zugeordnete Längsseitenwand 22 rechtwinklig nach oben ab, die über eine längsseitige Bodenfaltlinie 18 mit dem jeweiligen Bodenplattenabschnitt 14, 16 integral verbunden ist. Zudem stehen von den Bodenplattenabschnitten 14, 16 stirnseitig die ersten und zweiten Stirnseitenwandabschnitte 26, 28 rechtwinklig nach oben ab, die über stirnseitige die Bodenfaltlinien 20 mit den Bodenplattenabschnitten 14, 16 integral verbunden sind.

Die ersten Befestigungsklappen 32 der Längsseitenwände 22 sind an die Innenseite der Stirnseitenwandabschnitte 26, 28 angelegt und mit diesen fest verbunden, vorzugsweise mittels Kleben.

Zwischen den beiden Bodenplattenabschnitte 14, 16 befindet sich der von der Bodenplatte 12 her aufgerichtete Steg 82, welcher entlang der Längsmitte 40 des Behältnisses 80, parallel zu den Längsseitenwänden 22 verläuft. Der Steg 82 weist die Stegseitenwände 36, die über Bodenfaltlinien 42 integral mit je einem der beiden Bodenplattenabschnitte 14, 16 verbunden sind, sowie den flächigen Stegrücken 38 auf. Der Stegrücken 38 wiederum ist zwischen den Stegseitenwänden 36 angeordnet und mit diesen über Stegfaltlinien 44 integral verbunden. Der Stegrücken 38 erstreckt sich ununterbrochen über die gesamte Länge des Behältnisses 80.

Vom Stegrücken 38 aus in Richtung zu den Längsseitenwänden 22 hin stehen jeweils paarweise erste Halterelemente 46 ab. Die ersten Halterelemente 46 sind aus dem Zuschnittmaterial von Aussparungen 84 in den Stegseitenwänden 36 und in der Bodenplatte 12 gebildet und verlaufen im gezeigten Ausführungsbeispiel, zusammen mit dem Stegrücken 38 und den weiteren Halterelementen 50, in einer wenigstens annähernd parallel zur Bodenebene B verlaufenden Halterebene H. Seitlich weisen die ersten Halterelemente 46 und die stirnseitigen Halterelemente 50 abgerundete Abschnitte 48, 52 auf, die abgerundete Ausnehmungen 86 zur Aufnahme von Rundbechern (hier nicht gezeigt) bilden. Zusätzlich ist es möglich, an einigen oder allen abgerundeten Abschnitten 48 bzw. 62 vorstehende Haltelaschen vorzusehen (hier nicht gezeigt), die im aufgerichteten Zustand eine Klemmfunktion übernehmen. Solche Haltelaschen können ebenfalls aus dem Zuschnittmaterial der Aussparungen in den Stegseitenwänden 36 und in der Bodenplatte 12 gebildet sein.

Die Stegseitenwände 36 verbinden die Bodenebene B mit der Halterebene H und sind zumindest annähernd senkrecht dazu angeordnet.

Der flächige Stegrücken 38 liegt in der Halterebene H und bildet eine durchgehende Fläche von einer Stirnseite zur anderen. Das Behältnis 80 weist somit nicht nur in der Bodenebene B sondern auch in der Halterebene H - zusätzlich zu den Längsseitenwänden - mindestens eine in der Längsrichtung L verlaufende durchgehende Fläche auf. Dies trägt wesentlich zur Verwindungssteifigkeit des Behältnisses 80 bei.

In der Längsrichtung L gesehen, sind die Stegseitenwände 36 jeweils zwischen zwei ersten Halterelementen 46 oder zwischen einem ersten Halterelement 46 und einem stirnseitigen Halterelement 50 angeordnet. Die Stegseitenwände 36 setzen sich also aus mehreren Abschnitten zusammen, die alternierend mit den Halterelementen 46, 50 entlang des Stegs 82 angeordnet sind. Dadurch liegen die Stegseitenwände 36 nicht unterhalb der Halterelemente 46, 50, sondern im Bereich der Ausnehmungen 86.

Die Längsseitenwände 22 sind zudem über Halterfaltlinien 58 integral mit zweiten Halterelementen 60 verbunden, welche abgerundete Abschnitte 62 aufweisen. Diese zweiten Halterelemente 60 stehen im Wesentlichen rechtwinklig von den Längsseitenwänden 22 in der Halterebene H in Richtung zur Längsmitte 40 hin ab, so dass sie den ersten Halterelementen 46 zugewandt sind.

Je zwei einander zugewandte Halterelemente 46, 60 liegen in einem Überlappungsbereich 88 aneinander an und sind dort fest miteinander verbunden, beispielsweise miteinander verklebt. Unterhalb der Klebestellen im Überlappungsbereich 88 weist das Behältnis 80 die Durchbrüche 72 auf. Durch diese Durchbrüche 72 hindurch kann bei der Herstellung der Klebstoff oder ein Stempel zur Ausübung eines Gegendrucks eingeführt werden (nicht gezeigt).

Die beiden zweiten Befestigungsklappen 56, die über Faltlinien 54 mit den weiteren Halterelementen 50 integral verbunden sind, sind gegen unten geklappt und liegen an den Stirnseitenwandabschnitten 26, 28 an deren Innenseite an und sind an diesen befestigt, vorzugsweise durch Verkleben. Zusätzlich ist es auch möglich, dass die Stirnseitenwandabschnitte 26, 28 an ihrem oberen Rand weitere Befestigungsklappen (nicht gezeigt) aufweisen, die über Faltlinien mit den Stirnseitenwandabschnitten 26, 28 verbunden sind und von oben an die weiteren Halterelementen 50 angelegt werden, vorzugsweise daran befestigt sind. Dies würde die Stabilität noch zusätzlich erhöhen.

Die dritten Befestigungsklappen 64, die über Faltlinien 66 integral mit den die zweiten Halterelemente 60 bildenden streifenförmigen Teilen verbunden sind, liegen an den Stirnseitenwandabschnitten 26, 28 an deren Aussenseite an und sind an diesen befestigt, vorzugsweise auch durch Verkleben.

Die Halterelemente 46, 50, 60 bilden im vorliegend gezeigten Beispiel zehn gerundete Ausnehmungen 86 zur Aufnahme von Gegenständen, insbesondere von Rundbechern wie Joghurtbechern (nicht gezeigt), welche in zwei Reihen angeordnet sind. In der Längsrichtung L ist zwischen zwei Ausnehmungen 86 jeweils ein erstes Halterelement 46 angeordnet. In der quer dazu verlaufenden Querrichtung Q sind die Ausnehmungen 86 an ihrer Aussenseite, d.h. zu den Längsseitenwänden 22 hin, jeweils durch die gerundeten Abschnitte 62 der zweiten Halterelemente 60 begrenzt und in Richtung zur Längsmitte 40 hin durch die Stegseitenwände 36. Zwischen jeweils zwei Ausnehmungen 86 ist somit sowohl in der Längsrichtung L als auch in der Querrichtung Q mindestens ein Abschnitt eines ersten Halterelements 46 oder einer Stegseitenwand 36 angeordnet. Dadurch wird im befüllten Zustand ein Verrutschen der aufgenommenen Gegenstände verhindert.

Die längs- und stirnseitigen Bodenfaltlinien 18, 20 weisen faltlose Abschnitte 68 auf, in welchen die Längs- und Stirnseitenwände 22, 24 nach unten vorstehende Stabilisierungsfortsätze 90 aufweisen. Werden zwei erfindungsgemässe Behältnisse 80 im befüllten Zustand aufeinander gestapelt, so rahmen die Stabilisierungsfortsätze 90 des oberen Behältnisses 80 die sich im unteren Behältnis 80 befindlichen Gegenstände ein und sorgen so für eine Stabilisierung der gestapelten Behältnisse 80.

Zm Aufrichten des Behältnisses 80 aus dem Zuschnitt 10 können zuerst der Steg 82 sowie die beiden Längsseitenwände 22 aufgerichtet und dann die beiden zweiten Befestigungsklappen 56 nach unten sowie die ersten Befestigungsklappen 32 in Richtung aufeinander zu nach innen geklappt werden. Dabei werden die ebenen ersten Halterelemente 46 und weiteren Halterelemente 50 aus der Bodenebene B in die Halterebene H angehoben. Dann können die Stirnseitenwandabschnitte 26, 28 durch Klappen um die stirnseitigen Bodenfaltlinien 20 aufgestellt und mit den Befestigungsklappen 32 und 56, beispielsweise durch Verkleben, fest verbunden werden. Als nächstes können die zweiten Halterelemente 60 um die Halterfaltlinien 58 nach innen in die Halterebene H geklappt und mit den ersten Halterelementen 46 im Überlappungsbereich 88 fest verbunden werden; dies vorzugsweise durch Verkleben in entsprechenden Klebbereichen, wobei die Halterelemente mittels die Durchbrüche 72 durchgreifenden Stützelementen abgestützt werden können. Es werden dann noch die dritten Befestigungsklappen 64 durch Klappen um die Faltlinien 66 nach unten an die Aussenseite der Stirnseitenwandabschnitte 26, 28 angelegt und mit diesen fest verbunden, vorzugsweise ebenfalls mittels Verkleben.

Die Figuren 4 bis 6 zeigen eine zweite Variante für einen Zuschnitt 100 und ein Behältnis 102, welches der oben beschriebenen ersten bevorzugten Ausführungsform sehr nahe kommt. Diese zweite Variante unterscheidet sich von der in den Figuren 1 bis 3 gezeigten ersten Variante nur dadurch, dass sie vier Bodenplattenabschnitte 104 und dementsprechend auch drei zwischen diesen Bodenplattenabschnitten 104 angeordnete Stege 106 aufweist.

Dadurch weist das gezeigte Behältnis 102 insgesamt zwanzig gerundete Ausnehmungen 108 zur Aufnahme von Gegenständen, insbesondere von Rundbechern wie Joghurtbechern (nicht gezeigt) auf, welche in vier Reihen angeordnet sind. Dieses Behältnis 102 zeichnet sich durch eine besonders gute Stabilität und hohe Verwindungssteifigkeit aus, bei sehr geringem Materialbedarf.

Alle anderen Elemente sind analog zum Zuschnitt 10 und Behältnis 80 gemäss der ersten gezeigten Variante ausgeführt, so dass hier auf eine weitere Beschreibung verzichtet wird. Nur der Vollständigkeit sei erwähnt, dass im gezeigten Ausführungsbeispiel die von den beiden äusseren der Stege 106 in Richtung zu den zugeordneten Längsseitenwänden 110 abstehenden äusseren ersten Halterelemente 112 länger ausgebildet sind als die auf den mittleren der Stege 106 gerichteten inneren ersten Halterelemente 114 und die auf beiden Seiten von dem mittleren der Stege 106 in Richtung zu den äusseren der Stege 106 abstehenden mittleren ersten Halterelemente 108. Die zweiten Halterelemente 118 und stirnseitigen Halterelemente 120 sind analog zur ersten Variante gemäss den Figuren 1 bis 3. Auch hier sind im aufgerichteten Zustand die einander zugeordneten Halterelemente 112, 114, 116 und 118 miteinander verbunden, vorzugsweise durch Verkleben.
Die Ausführungsformen gemäss den Figuren 1 bis 6 bieten an, die zweiten Halterelemente 118 zu verlängern und als einen Deckel auszugestalten. Damit wäre ein geschlossener Verpackungstyp erzielbar, welcher für den geschützten Transport von Gütern, wie beispielsweise Eiern, verwendet werden könnte.
Denkbar ist auch die Verwendung als Versandeinlage für Flaschen, beispielsweise Weinflaschen. Dazu könnte die Höhe der Stege und der Längs- sowie Stirnseitenwände vergrössert werden.
Ebenso lässt sich das erfindungsgemässe Behältnis, insbesondere die Ausführungsform gemäss den Figuren 1 bis 6, unter Anpassung der Abmessungen als Gebinde einsetzen, beispielsweise als Getränkekiste als Ersatz für die sich im Handel befindenden Mehrweggebinde. Das erfindungsgemässe Behältnis lässt sich auch für Gläser, Tassen oder Tuben einsetzen.

Figur 7 zeigt einen Zuschnitt 130 für ein Beispiel eines nicht erfindungsgemässen Behältnisses, wobei dieses gemäss der oben erwähnten Ausführung ohne Steg ausgebildet ist. Der Zuschnitt 130 besteht vorzugsweise aus Karton, insbesondere aus Wellkarton.

Der Zuschnitt 130 umfasst ebenfalls eine im Wesentlichen rechteckige Bodenplatte 132. Die Bodenplatte 132 ist über längsseitige Bodenfaltlinien 134 und stirnseitige Bodenfaltlinien 136 integral mit Längsseitenwänden 138 bzw. Stirnseitenwänden 140 verbunden. Die Längsseitenwände 138 sind ausserdem über zu den längsseitigen Bodenfaltlinien 134 parallele, längsseitige doppelte Rilllinien 142 mit längsseitigen Verstärkungswänden 144 verbunden. Die längsseitigen Verstärkungswände 144 weisen in ihren stirnseitigen Endbereichen Stapelecken 146 auf. Die Stirnseitenwände 140 sind über zu den stirnseitigen Bodenfaltlinien 136 parallele, stirnseitige doppelte Rilllinien 148 mit stirnseitigen Verstärkungswänden 150 verbunden.

Durch linienförmige Stanzungen oder Schnitte sind in der Bodenplatte 132 und in den Längsseitenwänden 138 zwei zungenartige, innere Halterelemente 152 und vier zungenartige, äussere Halterelemente 154 ausgebildet. Die beiden inneren Halterelemente 152 befinden sich, in der Längsrichtung L gemessen, wenigstens annähernd in der Mitte und die äusseren Halterelement 154 befinden sich zwischen den inneren Halterelementen 152 und den Stirnseitenwänden 140. Die Halterelemente 152, 154 sind über seitliche Halterfaltlinien 156 integral mit den Längsseitenwänden 138 verbunden und stehen paarweise von diesen in Richtung zur Längsmitte 158 des Zuschnitts 130 hin ab, so dass jeweils zwei Halterelemente 152, 154 einander zugewandt sind. Seitlich weisen die Halterelemente 152, 154 abgerundete Abschnitte 160 auf, die im aufgerichteten Zustand abgerundete Ausnehmungen zur Aufnahme von Rundbechern bilden (hier nicht gezeigt).

Im Zuschnitt 130 sind die einander zugeordneten Halterelemente 152, 154 in Richtung rechtwinklig zur Längsrichtung L gemessen voneinander beabstandet.
Entlang der Längsmitte 158 sind zudem zwei zungenförmige Stützelemente 162 angeordnet, welche mit der Bodenplatte 132 über Bodenfaltlinien 164 integral verbunden sind und zusätzlich je eine Stützfaltlinie 166 aufweisen.
Vom Innenbereich des Zuschnitts 130 wird einzig das Material aus vier Lochbereichen 168 entfernt und fällt so als Abfall an. Am Aussenrand des Zuschnitts 130 fallen daneben vier trapezförmige, kleine Eckausnehmungen 170 sowie vier teilweise gerundete grössere Eckausnehmungen 172 als Abfall an.

Die Figuren 8, 9 und 10 zeigen schematische Darstellungen des Behältnisses 180, wie es aus dem in Figur 7 gezeigten Zuschnitt 130 aufgerichtet werden kann, auf eine Längsseite (Figur 8), auf eine Stirnseite (Figur 9) bzw. auf die Unterseite (Figur 10) hin perspektivisch gesehen.
Das Behältnis 180 weist die im Wesentlichen rechteckige Bodenplatte 132 auf, von welcher die zwei Längsseitenwände 138 und die zwei Stirnseitenwände 140 rechtwinklig nach oben abstehen. Die Längsseitenwände 138 sind über die längsseitigen Bodenfaltlinien 134 und die Stirnseitenwände 140 über die stirnseitigen Bodenfaltlinien 136 mit der Bodenplatte 132 integral verbunden.
Von jeder Längsseitenwand 138 stehen das innere Halterelement 152 und die zwei äusseren Halterelemente 154 in Richtung zur Längsmitte (nicht eingezeichnet) des Behältnisses 180 hin ab. Es wäre aber auch möglich, dass mehr als ein inneres Halterelement 152 zwischen je zwei äusseren Halterelementen 154 angeordnet ist. Die Halterelemente 152, 154 sind über die seitlichen Halterfaltlinien 156 integral mit den Längsseitenwänden 138 verbunden und stehen im Wesentlichen rechtwinklig von diesen ab. Die Halterelemente 152, 154 sind einander paarweise zugewandt angeordnet und sind aus dem Zuschnittmaterial von durch die genannten Stanzungen beziehungswiese Schnitte begrenzten Aussparungen 182 in der Bodenplatte 132 und in den Längsseitenwänden 138 gebildet.

Je zwei einander zugewandte Halterelemente 152, 154 liegen in einem Überlappungsbereich 184 aneinander an und sind dort fest miteinander verbunden, beispielsweise an entsprechenden Klebstellen im Überlappungsbereich 184 miteinander verklebt. Die äusseren Halterelemente 154 liegen zudem jeweils paarweise auf je einem der Stützelemente 162 auf, die mit der Bodenplatte 132 über die Bodenfaltlinien 164 integral verbunden sind, von dieser nach oben hin abstehen und zusätzlich um die Stützfaltlinien 166 gebogen sind. Die Stützelemente 162 sind aus dem Zuschnittmaterial von weiteren Aussparungen 186 in der Bodenplatte 132 gebildet und mit den Halterelementen 152, 154 verbunden, vorzugsweise mittels Kleben.

Die Bodenplatte 132 definiert eine Bodenebene B, und die Halterelemente 152, 154 des aufgerichteten Behältnisses 182 befinden sich in einer Halterebene H, welche parallel zur Bodenebene B und oberhalb dieser in einem Abstand verläuft.

Die Halterelemente 152, 154 bilden im vorliegend gezeigten Beispiel acht gerundete Ausnehmungen 188 zur Aufnahme von Gegenständen, insbesondere von Rundbechern wie Joghurtbechern (nicht gezeigt), welche in zwei Reihen angeordnet sind.

An den Aussenseiten weist das Behältnis 182 längsseitig und stirnseitig die Verstärkungswände 144, 150 auf, die über doppelte Rilllinien 142, 148 mit den Längs- bzw. Stirnseitenwänden 138 bzw. 140 verbunden sind. Die Verstärkungswände 144, 150 verlaufen im Wesentlichen parallel zu den jeweiligen Längs- bzw. Stirnseitenwänden 138 bzw. 140 und liegen direkt an diesen an. Die Verstärkungswände 144, 150 sind somit, beim Aufrichten, relativ zu den Längsbeziehungsweise Stirnseitenwänden 138, 140 um die zugeordneten doppelten Rilllinien 142, 148 um 180° umgeklappt worden.

Von den längsseitigen Verstärkungswänden 144 her sind Stapelecken 146 aufgerichtet, welche integral mit den Verstärkungswänden 144 verbunden sind. Die Stapelecken 146 ragen in einem stirnseitigen Endbereich über die Höhe der Längsseitenwände 138 hinaus.

Werden zwei erfindungsgemässe Behältnisse 180 aufeinander gestapelt, so greifen die Stapelecken 146 des unteren Behältnisses 180 mit ihrem oberen Endbereich in die gegengleich geformten kleinen Eckausnehmungen 170 des darüber angeordneten Behältnisses 180 ein (nicht gezeigt).

Die Stapelecken 146 weisen je einen ersten Stapeleckenbereich 190 und einen über eine vertikale Faltlinie 192 damit verbundenen zweiten Stapeleckenbereich 62 auf. Die ersten Stapeleckenbereiche 190 liegen in einer Ebene mit je einer längsseitigen Verstärkungswand 144, während die zweiten Stapeleckenbereiche 194 im Wesentlichen rechtwinklig davon und in Richtung zur Längsmitte des Behältnisses 180 hin abstehen. Die zweiten Stapeleckenbereiche 194 sind zudem im unteren Bereich ihrer Aussenseite mit je einer stirnseitigen Verstärkungswand 150 verbunden, beispielsweise durch Kleben in entsprechenden Klebbereichen.

Die zweiten Stapeleckenbereiche 194 bilden somit auch Halteklappen, über welche die Längsseitenwände 138, im gezeigten Ausführungsbeispiel über die Verstärkungswände 144, mit den Stirnseitenwänden 140 verbunden werden beziehungsweise sind.

Falls keine Stapelecken 146 auszubilden sind, kann im Zuschnitt 130 auf die kleinen Eckausnehmungen 170 verzichtet werden und kann die jeweils äussere der in der Längsrichtung L verlaufenden doppelten Rilllinien 142 in der Längsrichtung L durch geradliniges Stanzen oder Schneiden bis zum Rand des Zuschnittes fortgesetzt werden (es werden keine Stapelecken 146 gebildet), so dass der der vertikalen Faltlinie 192 folgende Abschnitt die Halteklappe bildet, welche beim Aufrichten um die vertikale Faltlinie 192 geklappt und dann mit der Stirnseitenwand 140 verbunden wird.

Beim Aufrichten des Behältnisses 180 aus dem Zuschnitt 130 können zuerst die Halteklappen, d.h. im gezeigten Ausführungsbeispiel die zweiten Stapeleckenbereiche 194 um die zu diesem Zeitpunkt in der Bodenebene B liegenden vertikalen Faltlinien 192 aus der Bodenebene B nach unten geklappt und dann, vorzugsweise gleichzeitig, die Stirnseitenwände 140 und Längsseitenwände 138 aufgerichtet werden, wobei vorzugsweise gleichzeitig die längsseitigen Verstärkungswände 144 um die Rilllinien 142 geklappt und an die Längsseitenwände 138 an deren Aussenseite angelegt werden. Dabei werden die ebenen Halterelemente 152, 154 aus der Bodenebene B angehoben und - durch Biegen um die Halterfaltlinien 156 - in die Halterebene H verbracht, wodurch sich der Abstand zwischen den einander zugeordneten Halterelementen 152, 154 verringert und diese dann paarweise in Überlappung geraten. Zum aneinander Befestigen der Halterelemente 152, 154 wird bevorzugt jeweils eines der einander zugeordneten Halterelemente 152, 154 auf der dem andern Halterelement 152, 154 zugewandten Seite mit einem Klebstoffauftrag versehen.

Gleichzeitig oder nachfolgend können die Stützelemente 162 aufgerichtet und mit ihren freien Endbereichen mit den betreffenden äusseren Halterelementen 154, beispielweise ebenfalls mittels Klebstoff, verbunden werden.

Nachdem die Längsseitenwände 138 und Stirnseitenwände 140 aufgerichtet worden sind, werden die Halteklappen, d.h. im gezeigten Ausführungsbeispiel die zweiten Stapeleckenbereiche 194, mit den Stirnseitenwänden 140, beispielsweise mittels Klebstoff, verbunden. Schliesslich werden die stirnseitigen Verstärkungswände 150 um die stirnseitigen doppelten Rilllinien 148 nach aussen und unten geklappt sowie an die Aussenseite der Stirnseitenwände 140 angelegt und vorzugsweise mit diesen mittels Kleben verbunden.

Wird das Behältnis 180 aus Wellkarton hergestellt, verlaufen die Wellenberge und -täler bevorzugt in der Längsrichtung L, d.h. parallel zu den Längsseitenwänden 138 und zur Längsmittellinie 158.

## Patentansprüche

1. Behältnis (80, 102) aus einem einzigen ebenen Zuschnitt (10, 100), umfassend
eine eine Bodenebene B definierende, zumindest im Wesentlichen rechteckige Bodenplatte (12) mit mindestens zwei Bodenplattenabschnitten (14, 16, 104),
integral an der Bodenplatte (12) angeordnete Randelemente, die von randseitigen Bodenfaltlinien (18, 20) abstehen und aufgerichtete Längs- und Stirnseitenwände (22, 24, 110) bilden,
wenigstens einen zwischen den Bodenplattenabschnitten (14, 16, 104) wenigstens annähernd parallel zu den Längsseitenwänden (22, 110) verlaufenden, von der Bodenplatte (12) aufgerichteten Steg (34, 82, 106) mit von der Bodenplatte (12) abstehenden Stegseitenwänden (36), sowie
in einer zumindest im Wesentlichen parallel zur Bodenebene B verlaufenden, oberhalb der Bodenebene B liegenden Halterebene H angeordnete Halterelemente (46, 60, 112, 114, 116, 118), die Ausnehmungen (86, 108) zur Aufnahme von Gegenständen bilden,
wobei
erste Halterelemente (46, 112, 114, 116) vom Steg (34, 82, 106) in Richtung zu den Längsseitenwänden (22, 110) oder der Längsmitte (40) des Behältnisses (80, 102) hin abstehen,
zweite Halterelemente (60, 118) von den Längsseitenwänden (22, 110) in Richtung zur Längsmitte (40) des Behältnisses (80, 102) hin abstehen und
die Bodenplatte (12) Aussparungen (84) aufweist, welche sich in die Stegseitenwände (36) fortsetzen, und die ersten Halterelemente (46, 112, 114, 116) aus dem Zuschnittmaterial dieser Aussparungen (84) gebildet sowie mit der Bodenplatte (12) über eine Bodenfaltlinie (42) und eine Stegfaltlinie (44) integral verbunden sind, wobei ein Abschnitt zwischen der Bodenfaltlinie (42) und der Stegfaltlinie (44) mindestens einen Teil einer Stegseitenwand (36) bildet,
wobei der wenigstens eine Steg (34, 82, 106) zusätzlich einen zwischen den Stegseitenwänden (36) angeordneten, flächigen Stegrücken (38) aufweist, der in der Halterebene H liegt und sich in der Längsrichtung L wenigstens annähernd über die gesamte Länge des Behältnisses (80, 102) ununterbrochen erstreckt, **gekennzeichnet durch** stirnseitige Halterelemente (50, 120), welche vom Stegrücken (38) aus in dessen stirnseitigen Endbereichen in Richtung zu den Längsseitenwänden (22, 110) hin abstehen, aus dem Zuschnittmaterial von Aussparungen in den Stegseitenwänden (36) gebildet sind und zweite Befestigungsklappen (56) aufweisen, die mit einer Stirnseitenwand (24) verbunden sind.

2. Behältnis (80, 102) nach Anspruch 1, **dadurch gekennzeichnet, dass** sich der Stegrücken (38) ununterbrochen über die gesamte Länge des Behältnisses (80, 102) erstreckt.

3. Behältnis (80, 102) nach Anspruch 1 oder 2, **dadurch gekennzeichnet, dass** die Stegseitenwände (36) mehrere Abschnitte aufweisen, die in Längsrichtung L des Behältnisses (80, 102) gesehen jeweils zwischen zwei benachbarten ersten Halterelementen (46, 112, 114, 116) angeordnet sind.

4. Behältnis (80, 102) nach einem der Ansprüche 1 bis 3, **dadurch gekennzeichnet, dass** sich wenigstens einer der Bodenplattenabschnitte (14, 16, 104) in der Längsrichtung L ununterbrochen über die gesamte Länge des Behältnisses (80, 102) erstreckt.

5. Behältnis (80, 102) nach einem der Ansprüche 1 bis 4, **dadurch gekennzeichnet, dass** jedes erste Halterelement (46, 112, 114, 116) in einem Überlappungsbereich (88) an einem ihm zugewandten anderen ersten Halterelement (46, 112, 114, 116) oder an einem ihm zugewandten zweiten Halterelement (60, 118) anliegt und im Überlappungsbereich (88) fest mit diesem verbunden ist.

6. Behältnis (80, 102) nach Anspruch 5, **dadurch gekennzeichnet, dass** die Halterelemente (46, 60, 112, 114, 116, 118) im Überlappungsbereich (88) durch Kleben an Klebestellen miteinander verbunden sind, und vorzugsweise die Bodenplatte (12) unterhalb der Klebestellen Durchbrüche (72) aufweist.

7. Behältnis (80, 102) nach einem der Ansprüche 1 bis 6, **dadurch gekennzeichnet, dass** die Halterelemente (46, 50, 60, 112, 114, 116, 118, 120) wenigstens abschnittweise abgerundete Ausnehmungen (86, 108) zur Aufnahme von Rundbechern bilden.

8. Behältnis (80, 102) nach einem der Ansprüche 1 bis 7, **dadurch gekennzeichnet, dass** zwischen jeweils zwei Ausnehmungen (86, 108) sowohl in der Längsrichtung L als auch in einer quer dazu verlaufenden Querrichtung Q mindestens ein Abschnitt eines ersten Halterelements (46, 112, 114, 116) oder einer Stegseitenwand (36) angeordnet ist.

9. Behältnis (80, 102) nach einem der Ansprüche 1 bis 8, **dadurch gekennzeichnet, dass** die Längs- und/oder die Stirnseitenwände (22, 24, 110) zusätzlich nach oben vorstehende Stapelecken (18) aufweisen.

10. Behältnis (80, 102) nach einem der Ansprüche 1 bis 9, **dadurch gekennzeichnet, dass** die Längs- und/oder die Stirnseitenwände (22, 24, 110) zusätzlich nach unten vorstehende Stabilisierungsfortsätze (90) aufweisen.

11. Behältnis (80, 102) nach einem der Ansprüche 1 bis 10, bestehend aus einem Zuschnitt (10, 100) aus Karton oder Pappe, insbesondere aus Wellkarton, Kunststofffolie, Kunststoffplatte, Aluminiumfolie, Stärkefolie oder Holzfurnier.

12. Behältnis (80, 102) nach Anspruch 11, bestehend aus Wellkarton, **dadurch gekennzeichnet, dass** die Längsrichtung L des Behältnisses (80, 102) der Längsrichtung der Wellen des Wellkartons entspricht.

13. Zuschnitt (10, 100) für ein Behältnis (80, 102) nach einem der Ansprüche 1 bis 12.

## Claims

1. Container (80, 102) made from a single planar blank (10, 100), comprising
an at least substantially rectangular base panel (12) which defines a base plane B and has at least two base panel portions (14, 16, 104),
edge elements which are arranged integrally on the base panel (12) and which protrude from edge-side base fold lines (18, 20) and form upright longitudinal and end-side walls (22, 24, 110),
at least one web (34, 82, 106) which extends between the base panel portions (14, 16, 104), at least approximately parallel to the longitudinal side walls (22, 110) and which is erected from the base panel (12) and has web side walls (36) protruding from the base panel (12), and
holder elements (46, 60, 112, 114, 116, 118) which are arranged in a holder plane H extending at least substantially parallel to the base plane B and lying above the base plane B and which form recesses (86, 108) for receiving articles,
wherein
first holder elements (46, 112, 114, 116) protrude from the web (34, 82, 106) in the direction towards the longitudinal side walls (22, 110) or the longitudinal centre (40) of the container (80, 102),
second holder elements (60, 118) protrude from the longitudinal side walls (22, 110) in the direction towards the longitudinal centre (40) of the container (80, 102), and
the base panel (12) has apertures (84) which continue into the web side walls (36), and the first holder elements (46, 112, 114, 116) are formed from the blank material of these apertures (84) and are integrally connected to the base panel (12) via a base fold line (42) and a web fold line (44),
wherein a portion between the base fold line (42) and the web fold line (44) forms at least part of a web side wall (36),
wherein the at least one web (34, 82, 106) additionally has a sheet-like web spine (38) which is arranged between the web side walls (36), lies in the holder plane H and extends in an uninterrupted fashion in the longitudinal direction L at least approximately along the entire length of the container (80, 102), **characterized by** end-side holder elements (50, 120) which protrude from the web spine (38) in the end-side end regions thereof in the direction of the longitudinal side walls (22, 110), are formed from the blank material from apertures in the web side walls (36) and have second fastening flaps (56) which are connected to an end-side wall (24).

2. Container (80, 102) according to Claim 1, **characterized in that** the web spine (38) extends in an uninterrupted fashion along the entire length of the container (80, 102).

3. Container (80, 102) according to Claim 1 or 2, **characterized in that** the web side walls (36) have several portions which, seen in the longitudinal direction L of the container (80, 102), are each arranged between two adjacent first holder elements (46, 112, 114, 116).

4. Container (80, 102) according to one of Claims 1 to 3, **characterized in that** at least one of the base panel portions (14, 16, 104) extends in an uninterrupted fashion in the longitudinal direction L along the entire length of the container (80, 102).

5. Container (80, 102) according to one of Claims 1 to 4, **characterized in that** each first holder element (46, 112, 114, 116), in an overlap region (88), bears on another first holder element (46, 112, 114, 116) facing it or on a second holder element (60, 118) facing it and is firmly connected thereto in the overlap region (88).

6. Container (80, 102) according to Claim 5, **characterized in that** the holder elements (46, 60, 112, 114, 116, 118) are connected to each other in the overlap region (88) by adhesive bonding at adhesion points, and the base panel (12) preferably has openings (72) below the adhesion points.

7. Container (80, 102) according to one of Claims 1 to 6, **characterized in that** the holder elements (46, 50, 60, 112, 114, 116, 118, 120) at least in parts form rounded recesses (86, 108) for receiving round beakers.

8. Container (80, 102) according to one of Claims 1 to 7, **characterized in that** at least one portion of a first holder element (46, 112, 114, 116) or of a web side wall (36) is arranged between in each case two recesses (86, 108), both in the longitudinal direction L and also in a transverse direction Q extending crosswise to the latter.

9. Container (80, 102) according to one of Claims 1 to 8, **characterized in that** the longitudinal and/or the end-side walls (22, 24, 110) additionally have upwardly protruding stack corners (18).

10. Container (80, 102) according to one of Claims 1 to 9, **characterized in that** the longitudinal and/or the end-side walls (22, 24, 110) additionally have downwardly protruding stabilization extensions (90).

11. Container (80, 102) according to one of Claims 1 to 10, composed of a blank (10, 100) made of cardboard or paperboard, in particular of corrugated cardboard, plastic film, plastic sheeting, aluminium film, starch film or wood veneer.

12. Container (80, 102) according to Claim 11, composed of corrugated cardboard, **characterized in that** the longitudinal direction L of the container (80, 102) corresponds to the longitudinal direction of the corrugations of the corrugated cardboard.

13. Blank (10, 100) for a container (80, 102) according to one of Claims 1 to 12.

## Revendications

1. Récipient (80, 102) fait d'une unique découpe (10, 100) plane, comprenant
une plaque de base (12) au moins essentiellement rectangulaire qui définit un plan de base B et présente au moins deux parties de plaque de base (14, 16, 104),
des éléments de bordure qui sont disposés de façon intégrale sur la plaque de base (12) et qui s'étendent à partir de lignes de pliage de base (18, 20) en bordure et forment des parois latérales (22, 24, 110) dressées longitudinales et frontales,
au moins une traverse (34, 82, 106) qui s'étend entre les parties de plaque de base (14, 16, 104), au moins approximativement parallèlement aux parois latérales longitudinales(22, 110), et qui est dressée à partir de la plaque de base (12) et présente des parois latérales de traverse (36) s'étendant à partir de la plaque de base (12), et des éléments de support (46, 60, 112, 114, 116, 118) qui sont disposés dans un plan de support H s'étendant au moins essentiellement parallèlement au plan de base B, qui sont situés au-dessus du plan de base B et qui forment des ouvertures (86, 108) pour recevoir des articles,
des premiers éléments de support (46, 112, 114, 116) s'étendant à partir de la traverse (34, 82, 106) dans la direction vers les parois latérales longitudinales (22, 110) ou le centre longitudinal (40) du récipient (80, 102),
des seconds éléments de support (60, 118) s'étendant à partir des parois latérales longitudinales (22, 110) dans la direction vers le centre longitudinal (40) du récipient (80, 102), et
la plaque de base (12) présentant des évidements (84) qui se poursuivent dans les parois latérales de traverse (36), et les premiers éléments de support (46, 112, 114, 116) étant formés par le matériau de découpe de ces évidements (84) et étant reliés de façon intégrale à la plaque de base (12) au moyen d'une ligne de pliage de base (42) et d'une ligne de pliage de traverse (44), une portion entre la ligne de pliage de base (42) et la ligne de pliage de traverse (44) formant au moins une partie d'une paroi latérale de traverse (36),
la au moins une traverse (34, 82, 106) présentant en plus un dos de traverse (38) plan qui est disposé entre les parois latérales de traverse (36), est situé dans le plan de support H et s'étend d'une façon ininterrompue dans la direction longitudinale L au moins approximativement le long de la longueur totale du récipient (80, 102),
**caractérisé par** des éléments de support (50, 120) du côté frontal qui s'étendent à partir du dos de traverse (38) dans ses régions d'extrémités du côté frontal dans la direction des parois latérales longitudinales (22, 110), qui sont formés par le matériau de découpe des évidements dans les parois latérales de traverse (36) et qui présentent des seconds rabats de fixation (56) qui sont reliés à une paroi (24) du côté frontal.

2. Récipient (80, 102) selon la revendication 1, **caractérisé en ce que** le dos de traverse (38) s'étend d'une façon ininterrompue le long de longueur totale du récipient (80, 102).

3. Récipient (80, 102) selon la revendication 1 ou 2, **caractérisé en ce que** des parois latérales de traverse (36) présentent plusieurs portions qui, vues dans la direction longitudinale L du récipient (80, 102), sont chacune disposées entre deux premiers éléments de support (46, 112, 114, 116) adjacents.

4. Récipient (80, 102) selon l'une des revendications 1 à 3, **caractérisé en ce qu'**au moins une des parties de plaque de base (14, 16, 104) s'étend d'une façon ininterrompue dans la direction longitudinale L le long de la longueur totale du récipient (80, 102).

5. Récipient (80, 102) selon l'une des revendications 1 à 4, **caractérisé en ce que** chaque premier élément de support (46, 112, 114, 116), dans une région de superposition (88), est en appui sur un autre premier élément de support (46, 112, 114, 116) lui faisant face ou sur un second élément de support (60, 118) lui faisant face et est relié fermement à celui-ci dans la région de superposition (88).

6. Récipient (80, 102) selon la revendication 5, **caractérisé en ce que** les éléments de support (46, 60, 112, 114, 116, 118) sont reliés l'un à l'autre dans la région de superposition (88) par collage à des points de collage, et la plaque de base (12) présente préférablement des percements (72) sous les points de collage.

7. Récipient (80, 102) selon l'une des revendications 1 à 6, **caractérisé en ce que** les éléments de support (46, 50, 60, 112, 114, 116, 118, 120) forment des ouvertures (86, 108) au moins par parties arrondies pour recevoir des gobelets ronds.

8. Récipient (80, 102) selon l'une des revendications 1 à 7, **caractérisé en ce qu'**au moins une portion d'un premier élément de support (46, 112, 114, 116) ou d'une paroi latérale de traverse (36) est disposée entre chaque fois deux ouvertures (86, 108), tant dans la direction longitudinale L que dans une direction transversale Q s'étendant en travers par rapport à cette dernière.

9. Récipient (80, 102) selon l'une des revendications 1 à 8, **caractérisé en ce que** les parois latérales (22, 24, 110) longitudinales et/ou du côté frontal présentent en plus des coins d'empilage (18) saillant vers le haut.

10. Récipient (80, 102) selon l'une des revendications 1 à 9, **caractérisé en ce que** les parois latérales (22, 24, 110) longitudinales et/ou du côté frontal présentent en plus des prolongements de stabilisation (90) s'étendant vers le bas.

11. Récipient (80, 102) selon l'une des revendications 1 à 10, composé d'une découpe (10, 100) faite en carton ou papier-carton, en particulier du carton ondulé, film plastique, plaque en plastique, du film aluminium, film d'amidon ou placage de bois.

12. Récipient (80, 102) selon la revendication 11, composé de carton ondulé, **caractérisé en ce que** la direction longitudinale L du récipient (80, 102) correspond à la direction longitudinale des cannelures du carton ondulé.

13. Découpe (10, 100) pour un récipient (80, 102) selon l'une des revendications 1 à 12.
